# EUROPÄISCHE PATENTSCHRIFT

(11) **EP 1 108 120 B1**
(45) Veröffentlichungstag und Bekanntmachung des Hinweises auf die Patenterteilung: **10.04.2002**
(21) Anmeldenummer: 99945923.3
(22) Anmeldetag: 05.07.1999
(51) Int. Cl.: F01L 9/04, F02D 41/20

(54) **EINRICHTUNG ZUM STEUERN EINES STELLGERÄTS**
DEVICE FOR CONTROLLING A REGULATOR
DISPOSITIF POUR COMMANDER UN APPAREIL DE REGLAGE

(30) Priorität: 13.08.1998 DE 19836779
(43) Veröffentlichungstag der Anmeldung: 20.06.2001
(73) Patentinhaber: SIEMENS AKTIENGESELLSCHAFT, 80333 München (DE)
(72) Erfinder: MELBERT, Joachim, D-82041 Deisenhofen (DE); BUTZMANN, Stefan, D-58089 Hagen (DE)
(86) Internationale Anmeldenummer: DE9902085
(87) Internationale Veröffentlichungsnummer: WO0009867

(56) Entgegenhaltungen:
- EP-A- 0 425 169
- EP-A- 0 727 566
- FR-A- 2 735 591

## Beschreibung

Die Erfindung betrifft eine Einrichtung zum Steuern eines Stellgeräts, das insbesondere zum Steuern einer Brennkraftmaschine vorgesehen ist.

Ein bekanntes Stellgerät (DE 195 26 683 A1) hat ein Stellglied, das als Gaswechselventil ausgebildet ist, und einen Stellantrieb. Der Stellantrieb weist zwei Elektromagnete auf, zwischen denen jeweils gegen die Kraft eines Rückstellmittels eine Ankerplatte durch Abschalten des Spulenstroms an den haltenden Elektromagneten und Einschalten des Spulenstroms am fangenden Elektromagneten bewegt werden kann. Der Spulenstrom des jeweils fangenden Elektromagneten wird auf einen vorgegebenen Fangwert geregelt und zwar während einer vorgegebenen Zeitdauer, die so bemessen ist, daß die Ankerplatte innerhalb der Zeitdauer auf eine Anlagefläche am fangenden Elektromagneten trifft. Anschließend wird der Spulenstrom des fangenden Elektromagneten auf einen Haltewert geregelt.

Die Kraft, die auf die Ankerplatte wirkt, hängt wesentlich von der Position der Ankerplatte und der Erregung der Spule des jeweils fangenden Elektromagneten ab. Die Erregung der Spule hängt wiederum ab von dem Strom durch die Spule. Die Steilheit des Stromanstieg des Stroms durch die Spule ist gegeben durch den Spannungsabfall an der Spule.

Kraftfahrzeuge weisen üblicherweise eine Spannungsversorgung auf, die eine vorgegebene Betriebsspannung den elektrischen Verbrauchern des Kraftfahrzeugs zur Verfügung stellt. Bei den üblichen Betriebsspannungen von 12 bis maximal 42 Volt kann es so zu einem unerwünschten Abfall der Ankerplatte in eine Ruheposition kommen. Ebenso kann ggf. der Zeitpunkt "Gaswechselventil offen" oder "Gaswechselventil geschlossen" nicht ausreichend genau eingestellt werden.

Aus der DE 197 01 471 A1 ist eine Vorrichtung zur Ansteuerung eines elektromagnetischen Verbrauchers bekannt mit einem Kondensator, der jeweils zu Beginn der Ansteuerung des Verbrauchers entladen wird. Dies führt zu einem hohen Stromanstieg in dem elektromagnetischen Verbraucher.

Aus der DE 44 13 240 A1 ist ferner eine Vorrichtung zur Ansteuerung eines elektromagnetischen Verbrauchers bekannt, die eine Halbbrücke und ein energiespeicherndes Element umfaßt, das zwischen der Halbbrücke und einer Spannungsquelle angeordnet ist.

Die Aufgabe der Erfindung ist es, eine Einrichtung zum Steuern eines Stellgeräts zu schaffen, die einfach ist und einen sicheren und zuverlässigen Betrieb des Stellgeräts gewährleistet.

Die Aufgabe wird erfindungsgemäß durch die Merkmale des Patentanspruchs 1 gelöst. Vorteilhafte Ausgestaltungen der Erfindung sind in den Unteransprüchen gekennzeichnet.

Ausführungsbeispiele der Erfindung sind anhand der schematischen Zeichnung näher erläutert. Es zeigen:
- Figur 1:: eine Anordnung eines Stellgeräts und einer Steuereinrichtung in einer Brennkraftmaschine,
- Figur 2a:: eine Leistungsendstufe der Steuereinrichtung in einem Betriebszustand des Normal-Bestromens,
- Figur 2b:: die Leistungsendstufe in dem Betriebszustand des Freilaufs,
- Figur 2c:: die Leistungsendstufe in dem Betriebszustand schnelle Stromrücknahme,
- Figur 2d:: die Leistungsendstufe in dem Betriebszustand des Schnellbestromens,
- Figur 2e:: eine Tabelle der Betriebszustände einer ersten Leistungsendstufe,
- Figur 2e:: eine Tabelle der Betriebszustände einer zweiten Leistungsendstufe,
- Figur 3:: die erste Leistungsendstufe und eine zweite Leistungsendstufe,
- Figur 4:: ein Ablaufdiagramm zum Steuern der ersten Spule,
- Figur 5:: ein Ablaufdiagramm eines Diagramms zum Steuern der zweiten Spule, und
- Figur 6:: Signalverläufe des Stroms und der Spannungen.

Elemente gleicher Konstruktion und Funktion sind figurenübergreifend mit den gleichen Bezugszeichen versehen.

Ein Stellgerät 1 (Figur 1) umfaßt einen Stellantrieb 11 und ein Stellglied 12, das bevorzugt als Gaswechselventil ausgebildet ist und einen Schaft 121 und einen Teller 122 hat. Der Stellantrieb 11 hat ein Gehäuse 111, in dem ein erster und ein zweiter Elektromagnet angeordnet sind. Der erste Elektromagnet hat einen ersten Kern 112, in den in einer ringförmigen Nut eine erste Spule 113 eingebettet ist. Der zweite Elektromagnet hat einen zweiten Kern 114, in den in einer weiteren ringförmigen Nut eine zweite Spule 115 eingebettet ist. Ein Anker ist vorgesehen, dessen Ankerplatte 116 in dem Gehäuse 111 beweglich zwischen einer ersten Anlagefläche 115a des ersten Elektromagneten und einer zweiten Anlagefläche 115b des zweiten Elektromagneten angeordnet ist. Der Anker umfaßt desweiteren einen Ankerschaft 117, der durch Ausnehmungen des ersten und zweiten Kerns 112, 114 geführt ist und der mit dem Schaft 121 des Stellglieds 12 mechanisch koppelbar ist. Ein erstes Rückstellmittel 118a und ein zweites Rückstellmittel 118b spannen die Ankerplatte 116 in eine vorgegebene Ruheposition N vor. Das Stellgerät 1 ist mit einem Zylinderkopf 21 starr verbunden. Dem Zylinderkopf 21 ist ein Ansaugkanal 22 und ein Zylinder 23 mit einem Kolben 24 zugeordnet. Der Kolben 24 ist über eine Pleuelstange 25 mit einer Kurbelwelle 26 gekoppelt.

Eine Steuereinrichtung 3 ist vorgesehen, die Signale von Sensoren erfaßt und/ oder Signale von einer nicht dargestellten übergeordneten Steuereinrichtung für Motorbetriebsfunktionen erfaßt und Stellsignale erzeugt, in deren Abhängigkeit die erste und zweite Spule 113, 115 des Stellgeräts 1 gesteuert werden. Die Sensoren, die der Steuereinrichtung 3 zugeordnet sind, sind ausgebildet als ein erster Strommesser 34, der einen Istwert I_AV1 des Stroms durch die erste Spule erfaßt, oder sein zweiter Strommesser 35, der einen Istwert I_AV2 des Stroms durch die zweite Spule 115 erfaßt. Neben den erwähnten Sensoren können auch noch weitere Sensoren vorhanden sein.

Die Steuereinrichtung umfaßt ferner eine Steuereinheit 31 und eine erste Leistungsendstufe 32 und eine zweite Leistungsendstufe 33. Die Steuereinheit 31 erzeugt abhängig von Steuerbefehlen der übergeordneten Steuereinrichtung und abhängig von den Istwerten I_AV1, I_AV2 des Stroms durch die erste und die zweite Spule 113, 115 Steuersignale für die Steuerleitungen L1, L2, L3, über die die Steuereinheit 31 elektrisch leitend mit der ersten Endstufe 32 verbunden ist, und Steuersignale für die Steuerleitungen L1', L2', L3', über die die Steuereinheit 31 elektrisch leitend mit der zweiten Endstufe 33 verbunden ist. Die erste und zweite Leistungsendstufe 32, 33 unterscheiden sich lediglich dadurch, daß die erste Leistungsendstufe 32 zum Ansteuern der ersten Spule 113 und die zweite Leistungsendstufe zum Ansteuern der zweiten Spule 115 vorgesehen sind. Die Schaltungsanordnung und Funktionsweise ihrer Bauelemente ist äquivalent.

Im folgenden wird beispielhaft die erste Leistungsendstufe 32 beschrieben. Die erste Leistungsendstufe 32 (Figur 2a) hat einen ersten Transistor T1, dessen Gate-Anschluß mit der Steuerleitung L1 elektrisch leitend verbunden ist, einen zweiten Transistor T2, dessen Gate-Anschluß elektrisch leitend mit der Steuerleitung L2 verbunden ist, und einen dritten Transistor T3, dessen Gate-Anschluß elektrisch leitend mit einer Steuerleitung L3 verbunden ist. Die erste Leistungsendstufe 32 umfaßt ferner Dioden D1, D3, D4, eine Freilaufdiode D2 einen als Kondensator C ausgebildeten elektrischen Energiespeicher und einen Widerstand R, der als Meßwiderstand für den Strommesser 34 vorgesehen ist. Die erste Leistungsendstufe kann in fünf verschiedene Betriebszustände BZ1 gesteuert werden, die jeweils charakterisiert sind durch den jeweiligen Schaltzustand der Transistoren T1, T2, T3. Liegt an den Gate-Anschlüssen der vorzugsweise als MOS-Transistor ausgebildeten Transistoren T1, T2, T3 ein hohes Spannungspotential an, so ist der jeweilige Transistor T1, T2, T3 von seinem Drain-Anschluß hin zum Source-Anschluß leitend (ON). Liegt hingegen an dem jeweiligen Transistor T1, T2, T3 an dessen Gate-Anchluß ein niedriges Spannungspotential an, so sperrt der Transistor von seinem Drain-Anschluß zu seinem Source-Anschluß (OFF). Die fünf Betriebszustände BZ1 sind in Figur 2e mit den zugehörigen Schaltzuständen der Transistoren T1, T2, T2 aufgetragen. Die fünf Betriebszustände BZ1 sind ein Ruhezustand RZ, Normal-Bestromen NB, Freilauf FL, schnelle Stromrücknahme SSR und Schnell-Bestromen SB. Die Betriebszustände BZ1 der Leistungsendstufe 32 werden im folgenden anhand der Figuren 2a bis 2d näher erläutert.

In dem Betriebszustand BZ1 des Ruhezustandes RZ sind die Transistoren T1, T2, T3 alle nicht leitend. Der Istwert I_AV1 des Stroms durch die erste Spule ist Null und der Spannungsabfall U_{L} an der ersten Spule ist ebenfalls Null.

In dem Betriebszustand BZ1 des Normal-Bestromens NB werden die Transistoren T1 und T2 leitend (ON) betrieben und der Transistor T3 nicht leitend betrieben (OFF). Strom fließt dann von einer Spannungsquelle mit dem Potential der Versorgungsspannung U_{B} durch den Transistor T1 die Diode D1 den Anschluß AL1 der ersten Spule 113, durch die erste Spule 113 hin zu dem Anschluß AL2 der ersten Spule 113, durch den Transistor T2 und den Widerstand R hin zu einem Masseanschluß, der auf einem Bezugspotential ist. Solange die Spule nicht in Sättigung betrieben wird, fällt nahezu die gesamte Versorgungsspannung U_{B} an der ersten Spule 113 ab. Der Strom steigt entsprechend des Verhältnisses des Spannungsabfalls UL an der ersten Spule 113 und der Induktivität der ersten Spule 113 an.

In dem Betriebszustand des Freilaufs FL wird der Transistor T2 leitend betrieben (ON), die Transistoren T1, T3 hingegen nicht leitend betrieben (OFF). Fließt im Zeitpunkt des Übergangs in den Betriebszustand des Freilaufs FL ein Strom von dem Anschluß AL1 durch die erste Spule 113 hin zum Anschluß AL2, so wird die Freilaufdiode D2 leitend und der Strom durch die erste Spule 113 nimmt abhängig von den Verlusten in der Spule 113, in dem Transistor T2, dem Widerstand R und der Freilaufdiode D2 ab. Der Spannungsabfall U_{L} an der ersten Spule 113 ist dann gegeben durch die Durchlaßspannungen der Freilaufdiode und des Transistors T2 und den Spannungsabfall an dem Widerstand R (insgesamt beispielsweise 2 Volt).

In einem Betriebszustand BZ1 der schnellen Stromrücknahme SSR (Figur 2c) der ersten Leistungsendstufe 32 werden die Transistoren T1, T2 und T3 nicht leitend betrieben. Fließt bei dem Übergang in den Betriebszustand BZ1 der schnellen Stromrücknahme SSR ein Strom durch die erste Spule 113, so werden die Freilaufdiode D2 und die Diode D3 leitend. Der Strom fließt dann von dem Bezugspotential über die Freilaufdiode D2 hin zum Anschluß AL1 der ersten Spule 113 und dann durch die erste Spule 113 hin zum Anschluß AL2. Von dort fließt der Strom über die Diode D3 hin zum Kondensator C und lädt diesen auf. Der Strom durch die erste Spule verringert sich in dem Betriebszustand der schnellen Stromrücknahme SSR wesentlich schneller als in dem Betriebszustand BZ1 des Freilaufs FL, da an der ersten Spule 113 die negative Versorgungsspannung U_{B} verringert um den Spannungsabfall U_{C} an dem Kondensator C und den Durchlaßspannungen der Freilaufdiode D2 und der Diode D3 abfällt. In dem Betriebszustand der schnellen Stromrücknahme SSR bilden die erste Spule 113 und der Kondensator C einen ersten Schwingkreis.

In dem Betriebszustand des schnellen Bestromens SB (Figur 2d) wird der erste Transistor T1 nicht leitend betrieben (OFF) und die Transistoren T2 und T3 leitend betrieben (ON). Strom fließt von der Spannungsquelle über den Kondensator C, der dabei entladen wird, den Transistor T3 hin zu dem Anschluß AL1 der ersten Spule durch die erste Spule hin zu dem Anschluß AL2 der ersten Spule 113 durch den Transistor T2 und den Widerstand R zu dem Bezugspotential. In dem Betriebszustand des Schnellbestromens SB ist der Spannungsabfall U_{L} an der ersten Spule 113 gleich der Summe aus der Versorgungsspannung U_{B} und dem Spannungsabfall U_{C} an dem Kondensator C verringert um die Durchlaßspannungen des Transistors T2 und T3 und den Spannungsabfall an dem Widerstand R.

Der Spannungsabfall U_{L} an der ersten Spule 113 beträgt dann bei einer Versorgungsspannung U_{V} von etwa 42 V beispielsweise etwa 80 V. Der Anstieg des Stromes durch die erste Spule 113 ist dann in etwa doppelt so hoch, als wenn lediglich die Versorgungsspannung U_{B} an der ersten Spule 113 abfällt.

Eine Diode D4 ist dem Kondensator C parallel geschaltet, dadurch ist sichergestellt, daß das Spannungspotential am Drain Anschluß des Transistors T3 nicht um mehr als die Durchlaßspannung der Diode D4 unter die Versorgungsspannung U_{B} fällt.

Figur 3 zeigt die erste und zweite Leistungsendstufe 32, 33 in einer Ausführungsform, in der beiden Leistungsendstufen 32, 33 ein gemeinsamer Kondensator C zugeordnet ist. Diese Ausführungsform hat den Vorteil, daß lediglich ein Kondensator vorgesehen ist, wodurch die Leistungsendstufen insgesamt kostengünstig sind, und der Kondensator C in einem Betriebszustand Z1 der ersten Leistungsendstufe 32 der schnellen Stromrücknahme SSR geladen werden kann, und anschließend in einem Betriebszustand BZ2 des schnell Bestromens SB der zweiten Leistungsendstufe 34 wieder entladen werden kann. Dies ist ebenso umgekehrt möglich. Die Bezugszeichen der der ersten Leistungsendstufe 32 entsprechenden Elemente der zweiten Leistungsendstufe 33 sind jeweils mit einem "'" versehen.

In Figur 4 ist ein Ablaufdiagramm eines ersten Programms dargestellt, das in der Steuereinheit 31 abgearbeitet wird. In einem Schritt S1 wird das Programm gestartet. Es wird die aktuelle Soll-Position der Ankerplatte 116 eingelesen, die von der übergeordneten Steuereinrichtung vorgegeben wird. In einem Schritt S2 wird geprüft, ob sich die Soll-Position der Ankerplatte 116 seit dem letzten Aufruf des ersten Programmes der Schließposition S zu der Offenposition O verändert hat. Ist dies der Fall, so wird in einem Schritt S3 die erste Leistungsendstufe 32 in den Betriebszustand BZ1 schnellen Stromrücknahme SSR gesteuert. Die erste Leistungsendstufe 32 geht in den Betriebszustand BZ1 des Ruhezustands RZ über, sobald der Strom durch die erste Spule 113 null wird. Das erste Programm wird dann im Schritt S5 beendet.

Ist die Bedingung des Schrittes S2 nicht erfüllt, so wird in einem Schritt S7 geprüft, ob seit dem letzten Aufruf des ersten Programms ein Übergang der Soll-Position der Ankerplatte 116 von der Offenposition O in die Schließposition S erfolgt ist. Ist dies der Fall, so wird in einem Schritt S8 ein erster Regler R1 aktiviert. Die Regelgröße des ersten Reglers R1 ist der Strom durch die erste Spule 113. Einem Sollwert I_SP1 des Stroms durch die erste Spule 113 wird ein Fangwert I_F zugeordnet. Eine Regeldifferenz RD wird berechnet aus der Differenz des Sollwertes I_SP1 und des Istwertes I_AV1 des Stroms durch die erste Spule 113. Der erste Regler R1 ist vorzugsweise als Zweipunktregler ausgebildet. Der erste Regler R1 steuert die erste Endstufe 32 abhängig von der Regeldifferenz RD entweder in den Betriebszustand BZ1 des Normal-Bestromens NB oder des Freilaufs FL. Der Regler R1 bleibt aktiviert bis eine vorgegebene Bedingung erfüllt ist, die ein Anzeichen für ein Auftreffen der Ankerplatte 116 auf die erste Anlagefläche 115a ist. Die vorgegebene Bedingung kann beispielsweise sein, daß die Ankerplatte eine vorgegebene Position erreicht hat oder überschreitet. Diese vorgegebene Position ist dabei so gewählt, daß sie sehr nahe an der Schließposition S liegt.

Sobald die vorgegebene Bedingung erfüllt ist, wird die Bearbeitung in einem Schritt S9 fortgesetzt, in dem der erste Regler wieder aktiviert wird, wobei der Sollwert I_SP1 des Stroms durch die erste Spule 113 ein erhöhter Haltewert I_HE ist. Der erste Regler R1 steuert in dem Schritt S9 die erste Leistungsendstufe 32 abhängig von der Regeldifferenz RD entweder in den Betriebszustand BZ1 des Schnell-Bestromens SB oder in den Betriebszustand BZ1 des Freilaufs FL oder falls der Kondensator C entladen ist, in den Betriebszustand BZ1 des Normal-Bestromens NB. Da der erhöhte Haltewert I_HE vorzugsweise größer ist als der Fangwert I_F, steuert der erste Regler in dem Schritt S9 die erste Leistungsendstufe 32 zuerst in den Betriebszustand des Schnell-Bestromens SB, bis der Istwert I_AV1 des Stroms durch die erste Spule größer ist als der erhöhte Haltewert I_HE, und/oder in den Betriebszustand des Normal-Bestromens, sobald der Kondensator C entladen ist und zwar bis der Istwert I_AV1 des Stroms durch die erste Spule größer ist als der erhöhte Haltewert I_HE.

Zum Zeitpunkt des Aktivierens des ersten Reglers R1 in dem Schritt S9 ist die Ist-Position der Ankerplatte 116 sehr nahe oder an der Schließposition S. Es muß für einen sicheren und zuverlässigen Betrieb des Stellgeräts gewährleistet sein, daß die Ankerplatte an der ersten Anlagefläche zuverlässig anliegt und weder abprallt noch vor Erreichen der Schließposition S in die Ruheposition N abfällt. Durch das Steuern des Betriebszustandes BZ1 des Schnell-Bestromens SB kann der Istwert I_AV1 des Stroms durch die erste Spule 113 sehr schnell auf den erhöhten Haltewert I_HE eingestellt werden. Dies hat den Vorteil, daß der erste Regler R1 in dem Schritt S9 unmittelbar vor dem Auftreffen der Ankerplatte 116 auf die erste Anlagefläche 115a aktiviert werden kann, so daß die Geschwindigkeit der Ankerplatte nicht mehr wesentlich erhöht wird und damit das Auftreffgeräusch der Ankerplatte auf die erste Anlagefläche 115a gering ist. Nach Ablauf einer vorgegebenen Zeitdauer, die vorzugsweise durch Versuche ermittelt ist, wird die Bearbeitung in einem Schritt S10 fortgesetzt.

In dem Schritt S10 wird der erste Regler R1 aktiviert, der Sollwert I_SP1 des Stroms durch die erste Spule 113 ist der Haltewert I_H und der Regler steuert die erste Leistungsendstufe 32 abhängig von der Regeldifferenz RD entweder in den Zustand des Betriebszustand BZ1 des Normal-Bestromens NB oder den Freilauf FL bis ein Übergang der Soll-Position der Ankerplatte von der Schließposition S in die Offenposition O erfolgt. Anschließend wird die Bearbeitung des Programms in dem Schritt S5 beendet.

Ist die Bedingung des Schrittes S7 nicht erfüllt, so wird die Bearbeitung in einem Schritt S11 fortgesetzt, in dem geprüft wird, ob die Soll-Position der Ankerplatte 116 die Schließposition S ist oder ob der Kondensator C auf einen vorgegebenen Wert geladen ist. Das Prüfen, ob der Kondensator C auf den vorgegebenen Wert geladen ist, kann besonders einfach erfolgen durch Auswerten eines Zählers, der bei jeder Bearbeitung eines Schrittes S13 erhöht wird und der in dem Schritt S8 zurückgesetzt wird. Vorteilhaft ist, wenn ein Sensor vorgesehen ist, der den Spannungsabfall U_{C} am Kondensator C erfaßt, und aus dem erfaßten Spannungsabfall U_{C} die Ladung des Kondensators C ermittelt wird. Ist die Bedingung des Schrittes S11 erfüllt, so bleibt der erste Regler R1 wie in Schritt S10 aktiv, falls die Soll-Position der Ankerplatte 116 die Schließposition S ist, und das erste Programm wird in dem Schritt S11 beendet. Ist die Bedingung des Schrittes S11 jedoch nicht erfüllt, so wird die Bearbeitung in einem Schritt S13 fortgesetzt, in dem die erste Leistungsendstufe 32 in einen Betriebszustand BZ1 des Normal-Bestromens NB gesteuert wird, und zwar entweder für eine fest vorgegebene Zeitdauer oder bis der Istwert I_AV1 des Stroms durch die erste Spule 113 einen vorgegebenen Wert erreicht hat. Anschließend wird in einem Schritt S14 die Leistungsendstufe 32 in dem Betriebszustand BZ1 der schnellen Stromrücknahme SSR gesteuert. So kann einfach der Kondensator C geladen werden, während die erste Spule 113 nicht zum Fangen oder Halten der Ankerplatte 116 bestromt wird. Die Bearbeitung des Programms wird dann in dem Schritt S5 beendet.

Das erste Programm wird zyklisch aufgerufen und zwar entweder in vorgegebenen Zeitabständen oder nach einer vorgegebenen Veränderung des Kurbelwellenwinkels. Während die Soll-Position der Ankerplatte 116 die Offen-Position O ist, wird somit die erste Leistungsendstufe 32 einmal in dem Schritt S3 in den Betriebszustand BZ1 der schnellen Stromrücknahme SSR und mehrfach in dem Schritt S14 den Betriebszustand BZ1 der schnellen Stromrücknahme gesteuert und somit der Kondensator C innerhalb einer vorgegebenen Zeitdauer auf den vorgegebenen Wert geladen.

Vorteilhaft ist es, wenn die erste Spule 113 in dem Schritt S8 in den Betriebszustand des Freilaufs gesteuert wird, sobald die zum Erreichen der Schließposition S notwendige Energie der Ankerplatte zugeführt worden ist. Die Spule erste 113 ist dann im Freilauf FL, wenn die vorgegebene Bedingung erfüllt wird, die ein Anzeichen ist für das Auftreffen der Ankerplatte 116 auf die erste Anlagefläche 115a.

Ein Ablaufdiagramm eines zweiten Programms zum Steuern der zweiten Spule 115 ist in Figur 5 dargestellt, das in der Steuereinheit 31 abgearbeitet wird. Das zweite Programm hat die gleiche Struktur wie das erste Programm (Figur 4). Im folgenden werden nur die Unterschiede zu dem ersten Programm beschrieben.

In einem Schritt S2' wird geprüft, ob sich die Soll-Position der Ankerplatte 116 seit dem letzten Aufruf des ersten Programmes der Offenposition O zu der Schließposition S verändert hat. Ist dies der Fall, so wird in einem Schritt S3' die zweite Leistungsendstufe 34 in den Betriebszustand BZ2 schnellen Stromrücknahme SSR gesteuert. Die zweite Leistungsendstufe 34 geht in den Betriebszustand BZ2 des Ruhezustands RZ über, sobald der Strom durch die zweite Spule 115 null wird.

Ist die Bedingung des Schrittes S2' nicht erfüllt, so wird in einem Schritt S7' geprüft, ob seit dem letzten Aufruf des zweiten Programms ein Übergang der Soll-Position der Ankerplatte 116 von der Schließposition S in die Offenposition O erfolgt ist.

In einem Schritt S8' wird ein zweiter Regler R2 aktiviert, dessen Regelgröße der Strom durch die zweite Spule 115 ist. Eine Regeldifferenz RD' wird berechnet aus der Differenz des Sollwertes I_SP2 und des Istwertes I_AV2 des Stroms durch die zweite Spule 115. Der zweite Regler R2 ist vorzugsweise als Zweipunktregler ausgebildet. Der zweite Regler R2 steuert die zweite Endstufe 33 abhängig von der Regeldifferenz RD' entsprechend wie der erste Regler R1 die erste Endstufe steuert.

Der Regler R2 bleibt in dem Schritt S8' aktiviert bis eine vorgegebene Bedingung erfüllt ist, die ein Anzeichen für ein Auftreffen der Ankerplatte 116 auf die zweite Anlagefläche 115b ist.

Zum Zeitpunkt des Aktivierens des zweiten Reglers R2 in dem Schritt S9' ist die Ist-Position der Ankerplatte 116 sehr nahe oder an der Offenposition O. Es muß für einen sicheren und zuverlässigen Betrieb des Stellgeräts gewährleistet sein, daß die Ankerplatte an der zweiten Anlagefläche zuverlässig anliegt und weder abprallt noch vor Erreichen der Offenposition O in die Ruheposition N abfällt.

Ist die Bedingung des Schrittes S7' nicht erfüllt, so wird die Bearbeitung in einem Schritt S11' fortgesetzt, in dem geprüft wird, ob die Soll-Position der Ankerplatte 116 die Offenposition O ist oder ob der Kondensator C auf einen vorgegebenen Wert geladen ist.

Ist die Bedingung des Schrittes S11' nicht erfüllt, so wird die Bearbeitung in einem Schritt S13' fortgesetzt, in dem die zweite Leistungsendstufe 33 in einen Betriebszustand BZ1 des Normal-Bestromens NB gesteuert wird, und zwar entweder für die fest vorgegebene Zeitdauer oder bis der Istwert I_AV2 des Stroms durch die zweite Spule 115 einen vorgegebenen Wert erreicht hat. Anschließend wird in einem Schritt S14' die zweite Leistungsendstufe 33 in den Betriebszustand BZ2 der schnellen Stromrücknahme SSR gesteuert.

In den Figuren 6a bis 6e sind Signalverläufe aufgetragen über die Zeit t. In Figur 6a ist der zeitliche Verlauf des Istwertes I_AV1 des Stroms durch die erste Spule 113 aufgetragen. In Figur 6b ist der zeitliche Verlauf der Spannungsdifferenz UGS_{T1} zwischen dem Gate- und dem Source-Anschluß des Transistors T1 aufgetragen. In Figur 6c ist der zeitliche Verlauf der Spannungsdifferenz UGS_{T2} zwischen dem Gate-Anschluß und dem Source-Anschluß des Transistors T2 aufgetragen. In Figur 6d ist der zeitliche Verlauf der Spannungsdifferenz UGS_{T3} zwischen dem Gate-Anschluß und dem Source-Anschluß am Transistor T3 aufgetragen.

Falls die Spannungsdifferenz UGS_{T1} einen hohen Pegel HI hat, ist der Transistor T1 leitend (T1=ON). Falls die Spannungsdifferenz UGS_{T1} an dem Transistor T1 einen niedrigen Pegel LO hat, sperrt der Transistor, also ist nicht leitend (T1 = OFF). Ebenso leitet der Transistor T2, falls die Spannungsdifferenz UGS_{T2} einen hohen Pegel HI hat (T2=ON) und sperrt der Transistor T2, falls die Spannungsdifferenz UGS_{T2} einen niedrigen Pegel LO hat (T2=OFF). Falls die Spannungsdifferenz UGS_{T3} zwischen dem Gate-Anschluß und dem Source-Anschluß des Transistors T3 einen hohen Pegel hat, so ist der Transistor T3 leitend (T3 = ON). Falls die Spannungsdifferenz UGS_{T3} zwischen dem Gate-Anschluß und dem Source-Anschluß des Transistors T3 einen niedrigen Pegel hat, so sperrt der Transistor T3, das heißt er ist nicht leitend (T3 = OFF).

Zu einem Zeitpunkt t₀ ist die Soll-Position der Ankerplatte 116 die Offenposition O. Der Istwert I_AV1 des Stroms durch die Spule ist null. Zu einem Zeitpunkt t₁ wird die erste Leistungsendstufe 32 in einen Betriebszustand des Normal-Bestromens NB gesteuert und zwar bis zu dem Zeitpunkt t₂.

Von dem Zeitpunkt t₂ an wird die erste Leistungsendstufe 32 in den Betriebszustand BZ1 der schnellen Stromrücknahme SSR gesteuert. Bis zu dem Zeitpunkt t₃ hat sich der Spannungsabfall U_{C} an dem Kondensator C auf einen Wert U_{C1} erhöht. Ab dem Zeitpunkt t₃ wird die erste Leistungsendstufe 32 dann wieder in den Betriebszustand BZ1 des Normal-Bestromens NB gesteuert und zwar bis zu einem Zeitpunkt t₄. Ab dem Zeitpunkt t₅ wird die erste Leistungsendstufe 32 dann wieder in den Betriebszustand BZ1 der schnellen Stromrücknahme SSR gesteuert, so daß am Zeitpunkt t₅ der Spannungsabfall U_{C} an dem Kondensator C den Wert U_{C2} hat.

Ab dem Zeitpunkt t₅ wird die erste Leistungsendstufe 32 dann wieder in den Betriebszustand BZ1 des Normal-Bestromens gesteuert und zwar bis zu einem Zeitpunkt t₆, in dem sie dann wieder in den Betriebszustand BZ1 der schnellen Stromrücknahme SSR bis zum Zeitpunkt t₇ gesteuert wird. Ab dem Zeitpunkt t₇ ist der Sollwert I_SP1 des Stroms durch die erste Spule der Fangwert I_F und der erste Regler R1 wird wie in dem Schritt S8 (Figur 4) aktiviert und zwar bis zu einem Zeitpunkt t₁₀ die Position der Ankerplatte 116 einen vorgegebenen Wert nahe bei oder direkt an der ersten Anlagefläche 115a erreicht hat. Ab dem Zeitpunkt t₁₀ wird die erste Leistungsendstufe 32 in den Betriebszustand des Schnell-Bestromens SB gesteuert um sehr schnell den Istwert I_AV1 des Stroms durch die erste Spule auf den neuen Sollwert I_SP1 und zwar des erhöhten Haltewertes I_HE zu bringen und damit ggf. ein drohendes Abfallen des Ankers in die Ruhelage N oder ein starkes Prellen der Ankerplatte 116 zu verhindern. Dabei wird der Kondensator C entladen und der Spannungsabfall am Kondensator U_{C} verringert sich dementsprechend auf den Wert Null zum Zeitpunkt t₁₁. Die erste Spule 113 wird dann bis zum Zeitpunkt t₁₂ mit dem erhöhten Haltestrom I_HE bestromt. Ab dem Zeitpunkt t₁₂ wird als Sollwert I_SP1 des Stroms durch die erste Spule der Haltewert I_H vorgegeben und ab dem Zeitpunkt t₁₄ wird als Soll-Position die Offenposition O vorgegeben. Demnach wird die erste Leistungsendstufe 32 ab dem Zeitpunkt t₁₄ in den Betriebszustand BZ1 der schnellen Stromrücknahme SSR gesteuert. Dabei wird die in der ersten Spule 113 gespeicherte Energie dem Kondensator C zugeführt, dessen Spannungsabfall sich bis zu einem Zeitpunkt t₁₅ auf einen Wert U_{C1*} erhöht wird. Zwischen dem Zeitpunkt t₁₇ und t₁₈ und den Zeitpunkten t₁₉, t₂₀ erfolgt erneut das Laden des Kondensators C bis der Kondensator zum Zeitpunkt t₂₀ einen Spannungsabfall mit dem Wert U_{C3} aufweist. Der Kondensator hat dann die vorgegebene Ladung und wird erst wieder weitergeladen, wenn die Ladung des Kondensators C sich verringert hat.

## Patentansprüche

1. Einrichtung zum Steuern eines Stellgeräts, das ein Gaswechselventil und einen elektromagnetischen Stellantrieb (11) umfaßt mit einem Elektromagneten, der eine Spule (113) hat, mit einem Anker, dessen Ankerplatte (116) zwischen einer ersten Anlagefläche (115a) an dem Elektromagneten und einer zweiten Anlagefläche (115b) beweglich ist, wobei die Einrichtung eine Leistungsendstufe (32) umfaßt, die zum Ansteuern der Spule (113) vorgesehen ist, **dadurch gekennzeichnet, daß** die Leistungsendstufe (32) einen elektrischen Energiespeicher hat, der von der Spule (113) in einem vorgegebenen Betriebszustand geladen wird, und
daß die Steuereinheit (31) die Leistungsendstufe (32) in einen Betriebszustand (BZ1) des Schnell-Bestromens (SB) steuert, wenn eine vorgegebene zweite Bedingung erfüllt ist, die ein Anzeichen für ein Auftreffen der Ankerplatte (116) auf die erste Anlagefläche (115a) ist oder einen drohenden Abfall der Ankerplatte (115a) von der ersten Anlagefläche (115a) in eine Ruheposition (N) ist, wobei in dem Betriebszustand (BZ1) des Schnell-Bestromens (SB) die in dem elektrischen Energiespeicher gespeicherte Energie der Spule (113) zugeführt wird.

2. Einrichtung nach Anspruch 1, **dadurch gekennzeichnet, daß** die Leistungsendstufe (32) in einem Betriebszustand (BZ1) der schnellen Stromrücknahme (SSR) geladen wird.

3. Einrichtung nach einem der vorstehenden Ansprüche, **dadurch gekennzeichnet, daß** die Leistungsendstufe (32) in den Betriebszustand (BZ1) der schnellen Stromrücknahme (SSR) innerhalb einer Zeitdauer gesteuert wird, in der die Soll-Position der Ankerplatte (116) an der zweiten Anlagefläche (115b) ist.

4. Einrichtung nach einem der vorstehenden Ansprüche, **dadurch gekennzeichnet, daß** eine Steuereinheit (31) vorgesehen ist, die die Leistungsendstufe (32) nach einem Wechsel der Soll-Position der Ankerplatte hin zu der zweiten Anlagefläche (115b) in einen Betriebszustand (BZ1) der schnellen Stromrücknahme (SSR) von einem Haltewert (I_H) auf einen Nullwert (I_N) des Stroms durch die Spule (113) steuert, wobei ein gleichzeitiges Laden des elektrischen Energiespeichers erfolgt.

5. Einrichtung nach einem der vorstehenden Ansprüche, **dadurch gekennzeichnet, daß** die Steuereinheit (31) die Leistungsendstufe (32) abwechselnd in den Betriebszustand (BZ1) des Normal-Bestromens (NB) und der schnellen Stromrücknahme (SSR) steuert während des Bewegens der Ankerplatte (116) weg von der ersten Anlagefläche (115a) oder der Anlage der Ankerplatte (116) an der zweiten Anlagefläche (115b) und zwar bis eine vorgegebene erste Bedingung erfüllt ist, die charakteristisch ist für eine vorgegebene Ladung des elektrischen Energiespeichers.

6. Einrichtung nach einem der vorstehenden Ansprüche, **dadurch gekennzeichnet, daß** die Leistungsendstufe (32) einen ersten Schwingkreis hat, der eine Reihenschaltung einer Freilaufdiode (D1,D1'), der Spule (113), einer Diode (D3) und des elektrischen Energiespeichers in der Reihenfolge der Aufzählung von einem Bezugspotential bis zu dem Anschluß (UB) einer Spannungsquelle ist.

7. Einrichtung nach einem der vorhergehenden Ansprüche, **dadurch gekennzeichnet, daß** die Leistungsendstufe (32) einen zweiten Schwingkreis hat, der eine Reihenschaltung eines ersten Schaltmittels, der Spule (113), eines zweiten Schaltmittels und des elektrischen Energiespeichers in der Reihenfolge der Aufzählung von einem Bezugspotential bis zu der Spannungsquelle ist.

8. Einrichtung nach einem der vorhergehenden Ansprüche, **dadurch gekennzeichnet, daß** der Stellantrieb (11) einen zweiten Elektromagneten mit einer zweiten Spule (115) umfaßt, und daß eine zweite Leistungsendstufe (33) vorgesehen ist.

9. Einrichtung nach Anspruch 8, **dadurch gekennzeichnet, daß** für beide Leistungsendstufen (32,33) ein gemeinsamer elektrischer Energiespeicher vorgesehen ist.

10. Einrichtung nach einem der vorhergehenden Ansprüche, **dadurch gekennzeichnet, daß** der elektrische Energiespeicher ein Kondensator(C) ist.

## Claims

1. Apparatus for controlling a setting device, which includes a gas exchange valve and an electromagnet actuator (11) surrounded by an electromagnet which has a coil (113), with an armature whose armature plate (116) can move between a first contact surface (115a) on the electromagnet and a second contact surface (115b), the apparatus including a power output stage (32) which serves to excite the coil (113), **characterised in that** the power output stage (32) has an electric energy storage device which is charged from the coil (113) in a prescribed operating state, and
**in that** the controller unit (31) sets the power output stage (32) to an operating state (BZ1) of quick excitation (SB) when a prescribed second condition is fulfilled which is an indication that the armature plate (116) has arrived at the first contact surface (115a) or that there is a risk that the armature plate (115a) will drop from the first contact surface (115a) to a rest position (N), while in the operating state (BZ1) of quick excitation (SB) the energy stored in the electric energy storage device is fed to the coil (113).

2. Apparatus according to Claim 1, **characterised in that** the power output stage (32) is charged in an operating state (BZ1) of rapid current withdrawal (SSR).

3. Apparatus according to one of the preceding claims, **characterised in that** the power output stage (32) is set to the operating state (BZ1) of rapid current withdrawal (SSR) within a period of time in which the target position of the armature plate (116) is in contact with the second contact surface (115b).

4. Apparatus according to one of the preceding claims, **characterised in that** there is a control unit (31) which sets the power output stage (32) to an operating state (BZ1) of rapid current withdrawal (SSR) from a holding value (I_H) to a zero value (I_N) of the current through the coil (113) after the target position of the armature plate has changed to the second contact surface (115b), while at the same time the electric energy storage device is being charged.

5. Apparatus according to one of the preceding claims, **characterised in that** the control unit (31) sets the power output stage (32) alternately to the operating states (BZ1) of normal excitation (NB) and of rapid current withdrawal (SSR) during the movement of the armature plate (116) away from the first contact surface (115a) or during contact of the armature plate (116) with the second contact surface (115b), until a specified first condition is fulfilled which is characteristic for a defined charge of the electric energy storage device.

6. Apparatus according to one of the preceding claims, **characterised in that** the power output stage (32) has a first oscillation circuit, which is a series connection of a free-wheeling diode (D1, D1'), the coil (113), a diode (D3) and the electric energy storage device in the order listed, from a reference potential to the terminal (U_{B}) of a power source.

7. Apparatus according to one of the preceding claims, **characterised in that** the power output stage (32) has a second oscillation circuit which is a series connection of a first switching device, the coil (113), a second switching device and the electric energy storage device in the order listed, from a reference potential to the power source.

8. Apparatus according to one of the preceding claims, **characterised in that** the actuator (11) includes a second electromagnet with a second coil (115) and that there is a second power output stage (33).

9. Apparatus according to Claim 8, **characterised in that** there is one electric energy storage device in common for both power output stages (32, 33).

10. Apparatus according to one of the preceding claims, **characterised in that** the electric energy storage device is a capacitor (C).

## Revendications

1. Dispositif de commande d'un appareil de réglage, qui comporte une valve d'ouverture/fermeture des gaz et un entraînement de réglage électromagnétique (11), comprenant un électro-aimant, qui comporte une bobine (113), et une armature mobile dont la plaquette d'armature mobile (116) est mobile entre une première surface d'appui (115a) située sur l'électro-aimant et une seconde surface d'appui (115b), le dispositif comprenant un étage de sortie de puissance (32) qui est prévu pour l'opération de commande de la bobine (113), **caractérisé**
**en ce que** l'étage de sortie de puissance (32) comporte un accumulateur d'énergie électrique qui est chargé par la bobine (113) dans un état de fonctionnement préfixé, et
**en ce que** l'unité de commande (31) de l'étage de sortie de puissance (31) commande l'étage de sortie de puissance (32) dans un état de fonctionnement (BZ1) en application de courant rapide (SB) s'il est rempli une seconde condition préfixée qui constitue une indication du fait que la plaquette d'armature mobile (116) rencontre la première surface d'appui (115a) ou si la plaquette d'armature mobile (115a) menace de tomber de la première position d'appui (115a) dans une position de repos (N), l'énergie accumulée dans l'accumulateur d'énergie électrique étant envoyée à la bobine (113) dans l'état de fonctionnement (BZ1) en application de courant rapide (SB).

2. Dispositif suivant la revendication 1, **caractérisé en ce que** l'étage de sortie de puissance (32) est chargé dans un état de fonctionnement (BZ1) en retour de courant rapide (SSR).

3. Dispositif suivant l'une des revendications précédentes, **caractérisé en ce que** l'étage de sortie de puissance (32) est commandé dans l'état de fonctionnement (BZ1) en retour de courant rapide (SSR) dans les limites d'une durée pendant laquelle la position de consigne de la plaquette d'armature mobile (116) est à l'endroit de la seconde surface d'appui (115b).

4. Dispositif suivant l'une des revendications précédentes, **caractérisé en ce qu'**il est prévu une unité de commande (31) qui, après un passage de la position de consigne de la plaquette d'armature mobile vers la seconde surface d'appui (115b), commande l'étage de sortie de puissance (32), dans un état de fonctionnement (BZ1) en retour de courant rapide (SR), d'une valeur de maintien (I_H) à une valeur nulle (I_N) du courant traversant la bobine (113), une charge simultanée de l'accumulateur d'énergie électrique ayant lieu.

5. Dispositif suivant l'une des revendications précédentes, **caractérisé en ce que** l'unité de commande (31) commande d'une manière alternée l'étage de sortie de puissance (32) dans l'état de fonctionnement (BZ1) en application de courant normale (NB) et en retour de courant rapide (SSR) pendant le déplacement de la plaquette d'armature mobile (116) l'éloignant de la première surface d'appui (115a) ou l'appui de la plaquette d'armature mobile (116) à l'endroit de la seconde surface d'appui (115b), et ceci plus précisément jusqu'à ce que soit remplie une première condition préfixée qui est caractéristique pour une charge préfixée de l'accumulateur d'énergie électrique.

6. Dispositif suivant l'une des revendications précédentes, **caractérisé en ce que** l'étage de sortie de puissance (32) comporte un premier circuit oscillant qui est constitué d'un montage série d'une diode de roue libre (D1, D1'), de la bobine (113), d'une diode (D3) et de l'accumulateur d'énergie électrique, dans l'ordre de l'énumération d'un potentiel de référence jusqu'à la borne (UB) d'une source de tension.

7. Dispositif suivant l'une des revendications précédentes, **caractérisé en ce que** l'étage de sortie de puissance (32) comporte un second circuit oscillant qui est constitué d'un montage série d'un premier moyen de commutation, de la bobine (113), d'un deuxième moyen de commutation et de l'accumulateur d'énergie électrique, dans l'ordre de l'énumération d'un potentiel de référence jusqu'à la source de tension.

8. Dispositif suivant l'une des revendications précédentes, **caractérisé en ce que** l'entraînement de réglage (11) comprend un second électro-aimant comportant une seconde bobine (115) et **en ce qu'**il est prévu un second étage de sortie de puissance (33).

9. Dispositif suivant la revendication 8, **caractérisé en ce qu'**un accumulateur d'énergie électrique commun est prévu pour les deux étages de sortie de puissance (32, 33).

10. Dispositif suivant l'une des revendications précédentes, **caractérisé en ce que** l'accumulateur d'énergie électrique est un condensateur (C).
